# EUROPÄISCHE PATENTSCHRIFT

(11) **EP 0 773 174 B1**
(45) Veröffentlichungstag und Bekanntmachung des Hinweises auf die Patenterteilung: **14.04.1999**
(21) Anmeldenummer: 96115341.8
(22) Anmeldetag: 25.09.1996
(51) Int. Cl.: B65D 77/06

(54) **Beschriftungstafel für Palettenbehälter**
Marking plate for a pallet container
Plaque de marquage pour conteneur-palette

(30) Priorität: 10.10.1995 DE 19537490
(43) Veröffentlichungstag der Anmeldung: 14.05.1997
(73) Patentinhaber: PROTECHNA S.A., 1701 Fribourg (CH)
(72) Erfinder: Schütz, Udo, 56242 Selters (DE)
(74) Vertreter: Pürckhauer, Rolf, Dipl.-Ing.

(56) Entgegenhaltungen:
- WO-A-96/19397
- DE-A- 3 839 647
- DE-A- 4 425 630
- DE-U- 8 527 316
- GB-A- 2 277 188

## Beschreibung

Die Erfindung betrifft Beschriftungstafeln für Palettenbehälter der in der DE 38 39 647 C2 beschriebenen Art zum Transport und zur Lagerung von Flüssigkeiten, die mit einer Flachpalette, einem austauschbaren Innenbehälter aus Kunststoff mit einer oberen verschließbaren Einfüllöffnung und einer unteren Auslauföffnung mit einer Entleereinrichtung sowie einem den Innenbehälter umgebenden Außenmantel ausgerüstet sind, der aus senkrechten und waagrechten Gitterstäben aus Metall besteht, die den mit Flüssigkeit gefüllten Kunststoff-Innenbehälter abstützen, wobei die als Rohre ausgebildeten Gitterstäbe an den Kreuzungsstellen zur Bildung muldenartiger, in Längsrichtung der Gitterstäbe verlaufender, doppelwandiger Vertiefungen so eingezogen sind, daß die an den Kreuzungsstellen miteinander verschweißten Gitterstäbe nahezu in einer Ebene liegen.

Bei den gattungsgemäßen Palettenbehältern werden die Beschriftungstafeln an den vier Ecken mit Blechschrauben an der Außenseite des Gittermantels befestigt, wobei die Blechschrauben an vier Kreuzungsstellen jeweils eines waagrechten und eines senkrechten Gitterstabes durch die Beschriftungstafel in den waagrechten Gitterstab geschraubt werden. Das Anschrauben der Beschriftungstafeln am Gittermantel der Palettenbehälter ist zeitaufwendig und verteuert die Montagekosten. Desweiteren können die Beschriftungstafeln in unzulässiger Weise leicht abgeschraubt werden.

Der Erfindung liegt die Aufgabe zugrunde, eine Beschriftungstafel für Palettenbehälter der gattungsgemäßen Art zu entwickeln, die einfach und schnell montiert und durch eine Originalitätssicherung gegen unzulässiges Entfernen gesichert werden kann.

Diese Aufgabe ist erfindungsgemäß gelöst durch eine Beschriftungstafel mit den Merkmalen des Patentanspruchs 1 und insbesondere der Patentansprüche 2 und 5.

Die erfindungsgemäße Beschriftungstafel verkörpert eine einfache und zweckmäßige Lösung der gestellten Aufgabe.

Die Erfindung ist nachstehend anhand von Zeichnungen zweier Ausführungsbeispiele erläutert. Es zeigt
- Fig. 1: eine perspektivische Darstellung eines Palettenbehälters mit einer Beschriftungstafel,
- Fig. 2: eine Frontansicht einer ersten Ausführungsform der erfindungsgemäßen Beschriftungstafel in vergrößerter Darstellung,
- Fig. 3: einen Querschnitt der Beschriftungstafel nach der Linie III-III der Fig. 2,
- die Fign. 4 u. Fig. 5: Seitenansichten einer zweiten Ausführungsform einer Beschriftungstafel bei der Montage und im montierten Zustand,
- Fig. 6: eine perspektivische, vergrößerte Darstellung einer in den oberen Rand einer Beschriftungstafel im Bereich einer Kreuzungsstelle zweier Gitterstäbe eingeformten Vertiefung zur Aufnahme einer Originalitätssicherung,
- Fig. 7: eine der Fig. 6 entsprechende, ausschnittsweise Darstellung des oberen Randbereiches der durch eine Originalitätssicherung gesicherten Beschriftungstafel,
- Fig. 8: einen Schnitt durch die Vertiefung in der Beschriftungstafel nach Linie VIII-VIII der Fig. 6 sowie einen Längsschnitt der Originalitätssicherung vor dem Einsetzen in die Beschriftungstafel und
- Fig. 9: einen Längsschnitt der in die Beschriftungstafel eingesetzten Originalitätssicherung.

Der als Ein- und Mehrwegbehälter einsetzbare Palettenbehälter 1 nach Fig. 1 für den Transport und die Lagerung von Flüssigkeiten weist als Hauptbauteile einen quaderförmigen, blasgeformten Innenbehälter 2 aus Kunststoff mit einem Ablaufboden 3, einer verschließbaren Einfüllöffnung 54 und einer unteren Auslauföffnung 55 mit einem Entnahmehahn 56, eine Palette 4, die als Bodenwanne 5 aus Blech mit einem Ablaufboden 6 zur formschlüssigen Aufnahme des Innenbehälters 2 ausgebildet ist, sowie einen an dem Innenbehälter 2 anliegenden Gittermantel 7 aus sich kreuzenden waagrechten und senkrechten Gitterstäben 8, 9 aus Metall auf, an dem eine Beschriftungstafel 10 aus Blech angebracht ist.

An den Kreuzungsstellen 11 sind die waagrechten und senkrechten Gitterstäbe 8, 9 zur Bildung muldenartiger, in Längsrichtung der Stäbe verlaufender, doppelwandiger Vertiefungen 12 eingezogen, derart, daß die an den Kreuzungsstellen 11 miteinander verschweißten Gitterstäbe 8, 9 annähernd in einer Ebene liegen (Fig. 8).

Die an der Außenseite 13 des Gittermantels 7 zu befestigende Beschriftungstafel 10 nach den Fign. 2 und 3 weist einen unteren, nach außen abgekanteten oder umgebördelten Abstützrand 14 auf, der an einem waagrechten Gitterstab 8 anliegt und diesen hintergreift, sowie zwei nach außen umgebördelte Seitenränder 15, 16 zur Auflage auf zwei senkrechten Gitterstäbe 9, wobei im mittleren Abschnitt 17 der beiden Seitenränder 15, 16 Öffnungen 18 zur Aufnahme eines waagrechten Gitterstabes 8 angeordnet sind.

Die Beschriftungstafel 10 besitzt ferner einen als Krallenrand ausgebildeten oberen Rand 19, der m montierten Zustand der Beschriftungstafel 10 einen waagrechten Gitterstab 8 unter elastischer Verspannung der Tafel 10 gegen den im mittleren Tafelabschnitt 20 an deren Unterseite 21 anliegenden, waagrechten Gitterstab 8 hintergreift, wobei der untere und der obere Rand 14, 19 in Abhängigkeit von der Größe der Beschriftungstafel 10 und der Rasterteilung des Gittermantels 7 eine oder mehrere Öffnungen 22 zur Aufnahme eines oder mehrerer senkrechter Gitterstäbe 9 aufweist.

Die Beschriftungstafel 23 nach den Fign. 4 und 5 weist einen unteren, auf einem waagrechten Gitterstab 8 aufliegenden Abstützrand 14 auf, der nach innen eingekantet oder umgebördelt ist, ferner einen nach außen umgebördelten, oberen Rand 19 zur Auflage auf einem waagrechten Gitterstab 8, zwei nach außen umgebördelte Seitenränder 15, 16 zur Auflage auf zwei senkrechten Gitterstäben 9 sowie zwei in den oberen Eckbereichen 24 an die beiden Seitenränder 15, 16 angeformte Einsteckhülsen 25 für Klemmstifte 26, die im montierten Zustand der Beschriftungstafel 23 mit dem Kopf 27 in die muldenartige Vertiefung 12 des waagrechten Gitterstabes 8 an der jeweiligen Kreuzungsstelle 11 zweier Gitterstäbe 8, 9 eingreifen und die Beschriftungstagel 23 mit dem oberen Rand 19 an einem waagrechten Gitterstab 8 festklemmen. Der untere Abstützrand 14, die Seitenränder 15, 16 und der obere Rand 19 der Beschriftungstafel 23 weisen in Abhängigkeit von der Größe der Tafel 23 und der Rasterteilung des Gittermantels 7 eine oder mehrere Öffnungen 22, 18 zur Aufnahme senkrechter und waagrechter Gitterstäbe 8, 9 auf, an denen die Beschriftungstafel 23 mit der Unterseite 21 anliegt.

Die Beschriftungstafeln 10, 23 können mit einer anhand der Figuren 6 bis 9 erläuterten Originalitätssicherung 28 ausgestattet werden, insbesondere wenn die Tafeln mit einer eingeprägten Zulassungsnummer, einem Prüfkennzeichen oder dgl. versehen sind.

Die Originalitätssicherung 28 wird in eine am oberen Rand 19 der Beschriftungstafel 10 im Bereich einer Kreuzungsstelle 11 zweier Gitterstäbe 8, 9 in die Außenseite 29 der Tafel 10 eingeformte Vertiefung 30 eingesetzt.

Das als Kunststoff-Spritzgießteil hergestellte Sicherungselement 31 der Originalitätssicherung 28 besteht aus einem Unterteil 32 mit einem mittigen, spreizkeilartigen, hohlen Steg 33, der eine mittlere, konische Aufnahmebohrung 34 und zwei seitliche Schrägflächen 35, 36 besitzt und an dem zwei beabstandete Anschläge 37, 38 angeformt sind, sowie aus einem Druckknopf 39.

An dem Druckknopf 39 sind mittels Filmscharnieren 40 zwei beabstandete Riegel 41, 42 befestigt, deren freie Enden 43, 44 den Schrägflächen 35, 36 am Steg 33 des Unterteils 32 entsprechende, schräge Gegenflächen 45, 46 aufweisen und die mittels Abreißstegen 47 mit dem Steg 33 des Unterteils 32 verbunden sind, wobei zwischen den beiden Riegeln 41, 42 ein konischer Zapfen 48 mit einer hinterschnittenen Rastnase 49 an den Druckknopf 39 angeformt ist.

Beim Eindrücken des Druckknopfes 39 des in die Vertiefung 30 in der Beschriftungstafel 10 eingesetzten Sicherungselementes 31 gegen die Anschläge 37, 38 am Unterteil 32 desselben werden die Abreißstege 47 zwischen den Riegeln 41, 42 des Druckknopfes 39 und dem Steg 33 des Unterteils 32 zerstört, und die mit ihren vorderen Schrägflächen 45, 46 auf die Schrägflächen 35, 36 des Steges 33 auftreffenden Riegel 41, 42 werden auseinander gespreizt, wobei der eine Riegel 42 in einen Spalt 50 zwischen dem aufgekanteten Boden 51 der Vertiefung 30 in der Beschriftungstafel 10 und der muldenartigen Vertiefung 12 eines waagrechten Gitterstabes 8 und der andere Riegel 41 in einen entsprechenden Schlitz 53 im Innenrand 52 der Vertiefung 30 der Beschriftungstafel 10 einrastet und die Rastnase 49 des an den Druckknopf 39 angeformten, konischen Zapfens 48, der in die konische Bohrung 34 des Steges 33 am Unterteil 32 eintaucht, mit diesem verrastet.

## Patentansprüche

1. Beschriftungstafel für Palettenbehälter zum Transport und zur Lagerung von Flüssigkeiten, die mit einer Flachpalette (4), einem austauschbaren Innenbehälter (2) aus Kunststoff mit einer oberen verschließbaren Einfüllöffnung (54) und einer unteren Auslauföffnung (55) mit einer Entleereinrichtung (56) sowie einem den Innenbehälter umgebenden Gittermantel (7) ausgerüstet sind, der aus senkrechten und waagrechten Gitterstäben (8, 9) aus Metall besteht, die den mit Flüssigkeit gefüllten Kunststoff-Innenbehälter abstützen, wobei die als Rohre ausgebildeten Gitterstäbe an den Kreuzungsstellen (11) zur Bildung muldenartiger, in Längsrichtung der Gitterstäbe verlaufender, doppelwandiger Vertiefungen (10) so eingezogen sind, daß die an den Kreuzungsstellen miteinander verschweißten Gitterstäbe nahezu in einer Ebene liegen, gekennzeichnet durch eine Befestigung der begrenzt elastischen Beschriftungstafeln (10, 23) aus Blech oder Kunststoff mittels Klemmverbindungen zwischen zwei waagrechten und zwei senkrechten Gitterstäben (8, 9) an der Außenseite (13) des Gittermantels (7).

2. Beschriftungstafel nach Anspruch 1, dadurch gekennzeichnet, daß diese (10) einen unteren, nach außen abgekanteten oder umgebördelten Abstützrand (14) aufweist, der an einem waagrechten Gitterstab (8) anliegt und diesen hintergreift, ferner zwei nach außen umgebördelte Seitenränder (15, 16) zur Auflage auf zwei senkrechten Gitterstäben (9), wobei im mittleren Abschnitt (17) der beiden Seitenränder (15, 16) Öffnungen (18) zur Aufnahme eines waagrechten Gitterstäbes (8) angeordnet sind, sowie einen als Krallrand ausgebildeten oberen Rand (19), der im montierten Zustand der Beschriftungstafel (10) einen waagrechten Gitterstab (8) unter elastischer Verspannung der Beschriftungstafel (10) gegen den im mittleren Tafelabschnitt (20) an deren Unterseite (21) anliegenden, waagrechten Gitterstab (8) hintergreift, wobei der untere und der obere Rand (14, 19) der Beschriftungstafel (10) in Abhängigkeit von der Größe der Tafel (10) und der Rasterteilung des Gittermantels (7) eine oder mehrere Öffnungen (22) zur Aufnahme eines oder mehrerer senkrechter Gitterstäbe (9) aufweist.

3. Beschriftungstafel nach Anspruch 1, dadurch gekennzeichnet, daß sie einen unteren, auf einem waagrechten Gitterstab (8) aufliegenden Abstützrand (14) aufweist, der nach innen eingekantet oder eingebördelt oder nach unten abgekantet oder umgebördelt ist, ferner einen nach außen umgebördelten, oberen Rand (19) zur Auflage auf einem waagrechten Gitterstab (8), zwei nach außen umgebördelte Seitenränder (15, 16) zur Auflage auf zwei senkrechten Gitterstäben (9) sowie zwei in den oberen Eckbereichen (24) an die beiden Seitenränder (15, 16) angeformte Einsteckhülsen (25) für Klemmstifte (26), die im montierten Zustand der Beschriftungstafel (23) mit dem Kopf (27) in die muldenartige Vertiefung (12) des waagrechten Gitterstabes (8) an der jeweiligen Kreuzungsstelle (11) zweier Gitterstäbe (8, 9) eingreifen und die Beschriftungstafel (23) mit dem oberen Rand (19) an einem waagrechten Gitterstab (8) festklemmen, wobei die Seitenränder (15, 16), der untere und der obere Rand (14, 19) der Beschriftungstafel (23) in Abhängigkeit von der Größe der Tafel (23) und der Rasterteilung des Gittermantels (7) eine oder mehrere Öffnungen (18, 22) zur Aufnahme waagrechter und senkrechter Gitterstäbe (8, 9) aufweisen, an denen die Beschriftungstafel (23) mit der Unterseite (21) anliegt.

4. Beschriftungstafel nach einem der Ansprüche 1 bis 3, gekennzeichnet durch eine Originalitätssicherung (28) der Beschriftungstafel (10, 23).

5. Beschriftungstafel nach Anspruch 4, gekennzeichnet durch mindestens eine am oberen Rand (19) der Tafel (10, 23) im Bereich einer Kreuzungsstelle (11) zweier Gitterstäbe (8, 9) in die Außenseite (29) der Tafel (10, 23) eingeformte Vertiefung (30) zur Aufnahme eines als Kunststoff-Spritzgießteil gefertigten Sicherungselementes (31), das aus einem Unterteil (32) mit einem mittigen, spreizkeilartigen, hohlen Steg (33), der eine mittlere, konische Aufnahmebohrung (34) und zwei seitliche Schrägflächen (35, 36) besitzt und an den zwei beabstandete Anschläge (37, 38) angeformt sind, sowie aus einem Druckknopf (39) besteht, an dem mittels Filmscharnieren (40) zwei beabstandete Riegel (41, 42) befestigt sind, deren freie Enden (43, 44) den Schrägflächen (35, 36) am Steg (33) des Unterteils (32) entsprechende, schräge Gegenflächen (45, 46) aufweisen und die mittels Abreißstegen (47) mit dem Steg (33) des Unterteils (32) verbunden sind, wobei zwischen den beiden Riegeln (41, 42) ein konischer Zapfen (48) mit einer hinterschnittenen Rastnase (49) an den Druckknopf (39) angeformt ist, derart, daß beim Eindrücken des Druckknopfes (39) des in die Vertiefung (30) in der Beschriftungstafel (10, 23) eingesetzten Sicherungselementes (31) gegen die Anschläge (37, 38) am Unterteil (32) desselben die Abreißstege (47) zwischen den Riegeln (41, 42) des Druckknopfes (39) und dem Steg (33) des Unterteils (32) zerstört werden und die mit ihren vorderen Schrägflächen (45, 46) auf die Schrägflächen (35, 36) des Steges (33) auftreffenden Riegel (41, 42) auseinander gespreizt werden, wobei der eine Riegel (42) in einem Spalt (50) zwischen dem aufgekanteten Boden (51) der Vertiefung (30) in der Beschriftungstafel (10, 23) und der muldenartigen Vertiefung (12) eines waagrechten Gitterstabes (8) und der andere Riegel (41) in einen entsprechenden Schlitz (53) im Innenrand (52) der Vertiefung (30) der Befestigungstafel (10, 23) einrastet und die Rastnase (49) des an den Druckknopf (39) angeformten, konischen Zapfens (48), der in die konische Bohrung (34) des Steges (33) am Unterteil (32) eintaucht, mit diesem verrastet.

## Claims

1. Marking plate for pallet containers for transporting and storing liquids, said pallet containers being fitted with a flat pallet (4), with a replaceable inner container (2) made of plastic material with an upper sealable filler opening (54) and with a lower discharge opening (55) with an emptying device (56) and also, surrounding the inner container, with a lattice sleeve (7) which consists of perpendicular and horizontal lattice bars (8, 9) which are made of metal and which support the plastic inner container filled with liquid, the lattice bars which are designed as tubes being indented at the intersection points (11) in order to form trough-like, double-walled depressions (10), extending in the longitudinal direction of the lattice bars, in such a manner that the lattice bars which are welded together at the intersection points are situated in almost the same plane, **characterised by** an attachment of the restrictedly elastic marking plates (10, 23), which are made of sheet metal or plastic material, by means of clamping connections between two horizontal and two vertical lattice bars (8, 9) on the outer side (13) of the lattice sleeve (7).

2. Marking plate 10 according to Claim 1,
**characterised in that**
this (10) has a lower supporting edge (14) which is tilted outwards or flanged and which abuts onto a horizontal lattice bar (8) and grips the latter from behind, and also has two outwardly flanged side edges (15, 16) for support on two vertical lattice bars (9), openings (18) being arranged in the central section (17) of both side edges (15, 16) for receiving a horizontal lattice bar (8), said marking plate also having an upper edge (19), designed as a clutching edge, which grips, when the marking plate (10) is in an assembled state, a horizontal lattice bar (8) from behind using elastic restraining of the marking plate (10) against the horizontal lattice bar (8) abutting said plate in the central plate section (20) on its underside (21), the lower and the upper edge (14, 19) of the marking plate (10) having, depending upon the size of the plate (10) and the distribution of the catches on the lattice sleeve (7), one or several openings (22) for receiving one or several vertical lattice bars (9).

3. The marking plate 23 according to Claim 1,
**characterised in that**
it has a lower supporting edge (14) resting on a horizontal lattice bar (8), said edge (14) being tilted inwards or flanged inwards or tilted downwards or flanged downwards, also having an outwardly flanged, upper edge (19) for supporting on a horizontal lattice bar (8), two outwardly flanged side edges (15, 16) for supporting on two vertical lattice bars (9) and also two plug-in shells (25), constructed in the upper corner regions (24) onto the side edges (15, 16) for clamping pins (26) which, when the marking plate (23) is in an assembled state, engage by the head (27) into the trough-like depression (12) of the horizontal lattice bar (8) at the respective intersection point (11) of two lattice bars (8, 9) and which clamp the marking plate (23) by the upper edge (19) to a horizontal lattice bar (8); the side edges (15, 16) the lower and the upper edge (14, 19) of the marking plate (23), having depending on the size of the plate (23) and the distribution of catches on the lattice sleeve (7), one or several openings (18, 22) for receiving horizontal and vertical lattice bars (8, 9) onto which the marking plate (23) abuts with its lower side (21).

4. Marking plate according to one of the Claims 1 to 3,
**characterised by** an authenticity safeguarding device (28) of the marking plate (10, 23).

5. Marking plate according to Claim 4, **characterised by** at least one depression (30) shaped on the upper edge (19) of the plate (10, 23) in the region of an intersection point (11) of two lattice bars (8, 9) into the outer side (29) of the plate (10, 23) for receiving a securing element (31) manufactured as a plastic injection moulding part which comprises a lower part (32) with a central expanding key-like hollow web (33), which has a central conical receiving boring (34) and two lateral diagonal surfaces (35, 36) and onto which web two spaced catches (37, 38) are formed, and also comprising a push button (39) onto which, by means of film hinges (40), there are secured two spaced bolts (41, 42), the free ends (43,44) of which have diagonal counter-surfaces (45, 46) corresponding to the diagonal surfaces (35, 36) on the web (33) of the lower part (32) and which are connected to the web (33) of the lower part (32) by means of tear-off webs (47); a conical spigot (48) being attached between both bolts (41, 42) with an undercut locking nose (49) on the push button (39) in such a manner that upon pushing in the push button (39) of the securing element (31) inserted into the depression (30) in the marking plate (10, 23) against the catches (37, 38) on the lower part (32) of same, the tear-off webs (47) between the bolts (41, 42) of the push button (39) and the web (33) of the lower part (32) are destroyed and the bolts (41, 42) making contact with their front diagonal surfaces (45, 46) onto the horizontal surfaces (35, 36) of the web (33) are spread apart, one of the bolts (42) locking into a gap (50) between the upwards tilted base (51) of the depression (30) in the marking plate (10, 23) and the trough-like depression (12) of a horizontal lattice bar (8) and the other bolt (41) locking into a corresponding slit (53) in the inner edge (52) of the depression (30) of the marking plate (10, 23) and the locking nose (49) of the conical spigot (48), which is constructed on the push button (39) and which plunges into the conical boring (34) of the web (33) on the lower part (32), locking with the latter.

## Revendications

1. Plaque indicatrice pour des cuves-palettes destinées à transporter et stocker des liquides, qui comportent une palette (4) plate, une cuve (2) intérieure remplaçable en matière plastique dotée d'une ouverture (54) supérieure de remplissage pouvant être fermée et d'une ouverture (55) inférieure d'évacuation pourvue d'un dispositif (56) de vidange, et une enveloppe (7) en forme de grille entourant la cuve intérieure, qui est constituée de barreaux (8, 9) métalliques horizontaux et verticaux qui soutiennent la cuve intérieure en matière plastique remplie de liquide, les barreaux réalisés sous forme de tubes étant, aux points (11) d'intersection, emboutis pour former des renfoncements (12) à double paroi du genre cuvette, s'étendant dans la direction longitudinale des barreaux, de telle sorte que les barreaux soudés entre eux aux points d'intersection se situent quasiment dans un plan, **caractérisée** par une fixation des plaques (10, 23) indicatrices à élasticité limitée, en tôle ou en matière plastique, au moyen d'assemblages par serrage entre deux barreaux (8) horizontaux et deux barreaux (9) verticaux sur la face (13) extérieure de l'enveloppe (7) en forme de grille.

2. Plaque indicatrice suivant la revendication 1, **caractérisée** en ce que cette plaque (10) comporte un bord (14) inférieur de soutien replié ou rabattu vers l'extérieur, qui s'applique contre un barreau (8) horizontal et s'y accroche, deux bords (15, 16) latéraux rabattus vers l'extérieur, pour reposer sur deux barreaux (9) verticaux, des ouvertures (18) étant disposées dans la région (17) centrale des deux bords (15, 16) latéraux pour recevoir un barreau (8) horizontal, et un bord (19) supérieur, en forme de bord d'agrippement qui, lorsque la plaque (10) indicatrice est montée, s'accroche à un barreau (8) horizontal avec serrage élastique de la plaque (10) indicatrice contre le barreau (8) horizontal qui s'applique dans la région (20) centrale de la plaque contre la face (21) inférieure de cette dernière, le bord (14) inférieur et le bord (19) supérieur de la plaque (10) indicatrice comportant, en fonction de la taille de la plaque (10) et du pas de quadrillage de l'enveloppe (7) en forme de grille, une ou plusieurs ouvertures (22) pour recevoir un ou plusieurs barreaux (9) verticaux.

3. Plaque indicatrice suivant la revendication 1, **caractérisée** en ce qu'elle comporte un bord (14) inférieur de soutien, qui repose sur un barreau (8) horizontal et qui est replié ou rabattu vers l'intérieur ou vers le bas, un bord (19) supérieur, rabattu vers l'extérieur, pour reposer sur un barreau (8) horizontal, deux bords (15, 16) latéraux rabattus vers l'extérieur, pour reposer sur deux barreaux (9) verticaux, et deux manchons (25) d'emboîtement, formés dans les régions (24) de coins supérieurs sur les deux bords (15, 16) latéraux, pour des broches (26) de serrage qui, lorsque la plaque (23) indicatrice est montée, s'engagent par leur tête (27) dans le renfoncement (12) du genre cuvette du barreau (8) horizontal au point (11) d'intersection respectif de deux barreaux (8, 9) et bloquent par serrage la plaque (23) indicatrice, par son bord (19) supérieur, contre un barreau (8) horizontal, les bords (15, 16) latéraux, le bord (14) inférieur et le bord (19) supérieur comportant, en fonction de la taille de la plaque (23) et du pas de quadrillage de l'enveloppe (7) en forme de grille, une ou plusieurs ouvertures (18, 22) pour recevoir des barreaux (8, 9) horizontaux et verticaux, contre lesquels la plaque (23) indicatrice s'applique par sa face (21) inférieure.

4. Plaque indicatrice suivant l'une des revendications 1 à 3, **caractérisée** par un verrouillage (28) d'origine de la plaque (10, 23) indicatrice.

5. Plaque indicatrice suivant la revendication 4, **caractérisée** par au moins un renfoncement (30), formé dans la face (29) extérieure de la plaque (10, 23), sur le bord (19) supérieur de la plaque (10, 23) dans la région d'un point (11) d'intersection de deux barreaux (8, 9), et destiné à recevoir un élément (31) de verrouillage, réalisé sous forme de pièce moulée par injection de matière plastique, qui est constitué d'une partie (32) inférieure, comportant une nervure (33) de liaison creuse du genre clavette d'écartement, qui possède un perçage (34) récepteur central conique et deux faces (35, 36) biaises latérales et sur laquelle sont formées deux butées (37, 38) distantes, et d'un bouton-poussoir (39), sur lequel sont fixés, au moyen de charnières (40) pelliculaires, deux verrous (41, 42) distants, dont les extrémités (43, 44) libres comportent des faces (45, 46) biaises antagonistes, correspondant aux faces (35, 36) bases sur la nervure (33) de la partie (32) inférieure, et qui sont reliés par l'intermédiaire de nervures (47) de rupture à la nervure (33) de la partie (32) inférieure, un tenon (48) conique, pourvu d'un ergot (49) de crantage contre-dépouillé, étant formé sur le bouton-poussoir (39) entre les deux verrous (41, 42) de telle sorte que, lorsque l'on pousse le bouton-poussoir (39) de l'élément (31) de verrouillage placé dans le renfoncement (30) de la plaque (10, 23) indicatrice, contre les butées (37, 38) présentes sur la partie (32) inférieure de cet élément, les nervures (47) de rupture entre les verrous (41, 42) du bouton-poussoir (39) et la nervure (33) de la partie (32) inférieure sont rompues, et les verrous (41, 42), qui rencontrent par leurs faces (45, 46) biaises antérieures les faces (35, 36) biaises de la nervure (33), sont écartés l'un de l'autre, un verrou (42) s'encliquetant dans un interstice (50) entre le fond (51) vertical du renfoncement (30) de la plaque (10, 23) indicatrice et le renfoncement (12) du genre cuvette d'un barreau (8) horizontal, et l'autre verrou (41) s'encliquetant dans une fente (53) correspondante, pratiquée dans le bord (52) intérieur du renfoncement (30) de la plaque (10, 23) indicatrice, et l'ergot (49) de crantage, du tenon (48) conique formé sur le bouton-poussoir (39) qui s'enfonce dans le perçage (34) conique de la nervure (33) de la partie (32) inférieure, s'encliquetant avec cette dernière.
